# EUROPÄISCHE PATENTSCHRIFT

(11) **EP 0 322 694 B1**
(45) Veröffentlichungstag und Bekanntmachung des Hinweises auf die Patenterteilung: **29.01.1992**
(21) Anmeldenummer: 88121196.5
(22) Anmeldetag: 17.12.1988
(51) Int. Cl.: D01G 19/26

(54) **Antriebvorrichtung für den Speisezylinder einer Kämmaschine**
Feed roll drive device for a combing machine
Dispositif d'entraînement du cylindre d'alimentation d'une machine peigneuse

(30) Priorität: 24.12.1987 CH 5059/87
(43) Veröffentlichungstag der Anmeldung: 05.07.1989
(73) Patentinhaber: MASCHINENFABRIK RIETER AG, CH-8406 Winterthur (CH)
(72) Erfinder: Clement, Heinz, CH-8406 Winterthur (CH)

(56) Entgegenhaltungen:
- CH-A- 92 086
- DE-A- 3 336 812
- DE-B- 1 139 414
- US-A- 3 604 063

## Beschreibung

Die vorliegende Erfindung bezieht sich auf eine Antriebvorrichtung für den Speisezylinder einer Kämmaschine gemäss dem Oberbegriff des Patentanspruchs 1 sowie auf ein Verfahren zur Durchführung einer Mischspeisung.

Es ist auf dem Gebiet der Spinnerei bekannt, die Bewegung der Oberzange von Kämmaschinen sowohl bei der Vorlaufspeisung, d.h. bei Antrieb des Speisezylinders bei nach vorne erfolgender Zangenbewegung, als auch bei Rücklaufspeisung, d.h. beim Antrieb des Speisezylinders bei nach hinten erfolgender Zangenbewegung, zum Antrieb des Speisezylinders zu benützen.

Eine derartige Einrichtung ist bereits aus der DE-AS 1139414 bekannt, wobei durch die Hin- und Herbewegung der Zange ein Schaltrad über eine Klinke gedreht wird. Das Schaltrad ist dabei drehfest mit einer Speisewalze verbunden, wodurch sich selbige ebenfalls mitdreht. Die Hin- und Herbewegung der Zange erfolgt über einen im hinteren Bereich der Unterzange drehbar angelenkten Schwenkarm, welcher an seinem, dem Anlenkpunkt gegenüberliegenden Ende mit einer Antriebswelle fest verbunden ist. Der Antrieb dieser Antriebswelle ist dabei so gestaltet, sodass selbige in vorgegebenen zeitlichen Intervallen umgekehrte Drehrichtungen erzeugt und somit die Hin- und Herbewegung der Zange verursacht. Im vorderen Bereich der Unterzange ist ein weiterer Gelenkarm drehbar angelenkt, welcher mit seinem anderen freien Ende auf der Drehachse des Rundkammes drehbar gelagert ist. Es handelt sich hierbei um einen Viergelenk-Antrieb. Die Oberzange ist um eine Drehachse auf der Unterzange drehbar gelagert und ist in ihrem hinteren Bereich drehbar mit einem federbeaufschlagten Schwenkarm verbunden, welcher auf der Antriebsachse drehbar gelagert ist. Durch die entsprechende Anordnung der Anlenkpunkte von Ober- und Unterzange entsteht eine Verschiebung des hinteren Anlenkpunktes der Oberzange in bezug auf die Drehachse der Oberzange auf der Unterzange. Das heisst, im vorliegenden Beispiel schliesst sich die Zange bei ihrer Rückwärtsbewegung und erzeugt über die mit der Oberzange indirekt verbundene Schaltklinke eine Drehbewegung des Schaltrades und somit auch eine Drehbewegung der Speisewalze, wodurch die Watte um einen bestimmten Speisebetrag nach vorne verschoben wird.

Je nach Anordnung dieser Schaltklinke kann einerseits die Speisung im Vorlauf oder im Rücklauf der Zange erfolgen.

Eine ähnliche Einrichtung zeigt die US-PS 3,604,063, wobei die Unterzange auf einer Antriebswelle, welche sich oberhalb des Zangenaggregates befindet, schwenkbar gelagert ist. Die Oberzange, ist um eine Drehachse auf der Unterzange drehbar gelagert und wird im bestand zu dieser Drehachse von einem Federelement beaufschlagt, welches einerseits drehbar an der Oberzange und andererseits am Rahmen der Kämmaschine befestigt ist. Die Speisung erfolgt hierbei ebenfalls über einen Klinkenantrieb, wobei die Klinke an der Oberzange drehbar gelagert ist und über eine Feder in Anlage an einem mit Zähnen versehenen Schaltrad gehalten wird. Entsprechend der Anlenkung von Ober- und Unterzange ergibt sich auch hier eine unterschiedliche Verschiebung der Anlenkpunkte und somit ein Öffnen und Schliessen der Zange bei der Hin- und Herbewegung.

Das Austauschen der Schalträder, bzw. eine andere Anbringung der Klinken zum Wechseln von der Vorlauf- zur Rücklaufspeisung und umgekehrt ist nachteilig, da dieses Austauschen relativ kompliziert und aufwendig ist. Dies ist deshalb der Fall, wenn es immer mit der Demontage und Montage des ganzen Aggregates der Maschine verbunden ist.

Durch die DDR- Patentschrift 218782 A3 ist ein Speisewalzenantrieb bekannt geworden, bei welchem das Wechseln vom Vorlauf- zum Rücklaufantrieb einfacher ist. Die Bewegung der Speisewalze erfolgt unter Verwendung von mit Schaltklinken betätigten Zahnrädern und der Wechsel zwischen Vor- und Rücklaufantrieb durch Versetzen der Klinken in ihre Arbeits- bzw. Ruheposition. Diese Anordnung besitzt jedoch die Nachteile einer durch das Zusammenwirken der Klinken und der Klinkenräder bedingten Erhöhung des Lärmpegels.

Diese Nachteile sollen gemäss der Erfindung vermieden werden. Die letztere besitzt die im kennzeichnenden Teil des Anspruchs 1 aufgeführten Merkmale. Damit besitzt sie den Vorteil, dass die Vorschübe des Speisezylinders praktisch von stets gleicher Grösse sind und sich damit eine Verbesserung des erzeugten Faserbands ergibt. Die Vorschübe von stets gleicher Grösse sind darin begründet, dass bei einem auf der Basis von Klemmkörpern beruhenden Freilauf der beim Wechsel von der Leerlaufposition zur Klemmposition auftretende Leerweg, d.h. das dabei auftretenden Spiel, sehr klein gehalten werden kann. Damit sind die Vorschübe des Speisezylinders stets von praktisch gleicher Grösse. Bei einem Klinkenrad hingegen variiert die auf die Zähne abgezogene Stillstandsposition der Klinke und damit auch die Grösse der Vorschübe, über eine dem bestand benachbarter Zähne gleiche Distanz. Zudem kann dieser Zahnabstand, welcher den kleinsten Speisebetrag bildet, nicht beliebig klein gemacht werden, was jedoch bei vorliegender Erfindung praktisch der Fall ist.

Diese Vorrichtung begünstigt die Durchführung eines Verfahrens, wobei der Anteil des Speisebetrages anteilig bei der Vor- und Rücklaufbewegung des Zangenaggregates vorgenommen werden kann.

Die Erfindung wird nun anhand von Ausführungsbeispielen und der Zeichnung näher erläutert. In der letzteren sind

- Fig. 1: eine Seitenansicht einer erfindungsgemässen Antriebsvorrichtung in schematischer Darstellung,
- Fig. 2: ein in der erfindungsgemässen Vorrichtung verwendeter Freilauf,
- Fig. 3: eine Ansicht der Vorrichtung der Fig. 1 der anderen Seite gesehen, in schematischer Darstellung,
- Fig. 4: eine Seitenansicht eines weiteren Beispiels, ebenfalls in schematischer Darstellung, und
- Fig. 5: ein weiteres Beispiel eines für die erfindungsgemässe Vorrichtung vorteilhaften Freilaufs.
- Fig. 6: eine weitere Ausführungsform nach der Fig. 3

Fig. 1 zeigt eine Seitenwand eines Trägers 11. Dieser trägt eine senkrecht zur Bildebene stehende Welle, auf welcher ein um die Achse 13 schwenkbarer Arm 12 angebracht ist. Am Arm 12 ist die Oberzange 14 einer Kämmaschinenzange befestigt. Ein Freilauf 15 umfasst einen Innenteil 16, einen Aussenteil 17, sowie zwischen diesen angeordnete Klemmkörper 18. Eine Halterung 19 ist mit dem Aussenteil 17 fest verbunden. Der Innenteil 16 ist mit einem Speisezylinder 20 der Kämmaschine fest verbunden. Dies kann z.B. in der Weise ausgeführt sein, dass er koaxial zum Speisezylinder 20 angebracht ist. Der letztere ist in der Figur 1 durch den Freilauf 15 verdeckt.

Der Speisezylinder 20 ist mit dem Arm 12 durch eine Kupplung gekuppelt, welche neben dem Freilauf 15 und der Halterung 19 noch eine Schubstange 21 umfasst. Diese ist kurbelartig mit der Halterung 19 und dem Arm 12 befestigt. In zwei Öffnungen im Träger 11 befinden sich senkrecht zur Zeichenebene angeordnete Haltestäbe 24, welche zum Hin- und Herbewegen des Trägers 11 und damit zum Schwenken der Oberzange 14 dienen.

Der an sich bekannte Freilauf 15 ist in Fig. 1 nur schematisch gezeichnet. Ein Beispiel einer praktischen Ausführungsform eines solchen ist jedoch in Fig. 2 gezeigt. Der Innenteil 16 ist von kreiszylindrischer Form. Dasselbe gilt für den Aussenteil 17. Dessen innere Mantelfläche weist jedoch im Querschnitt einen sägezahnförmigen Verlauf mit ansteigenden und abfallenden Partien 22 bzw. 23 auf. Zwischen dem Innenteil 16 und dem Aussenteil 17 sind die Klemmkörper 18 vorgesehen. Diese können beispielsweise als Zylinder oder Kugeln ausgebildet sein. Diese Rollkörper 18 besitzen, wenn sie sich in unmittelbarer Nähe der Kanten 44 befinden, ein gewisses Spiel. In der gezeichneten Position sind sie jedoch in einer eingeklemmten Lage.

Fig. 3 zeigt eine Ansicht der Seitenwand des Trägers 11, welche der in Fig. 1 gezeigten Seitenwand gegenüberliegt, wobei sich jede der Wände an einem Ende des Speisezylinders 20 befindet. Es ist zu beachten, dass in Fig. 3 rechts und links bezüglich Fig. 1 vertauscht sind. Während sich die Vorderseite der Antriebsvorrichtung gemäss Fig. 1 rechts befindet, befindet sie sich in Fig. 3 links.

Die Fig. 3 zeigt wiederum die Oberzange 14, den Speisezylinder 20 und die zwei Haltestäbe 24. Das in Fig. 3 sichtbare Ende der Oberzange 14 ist an einem weiteren Arm 25 befestigt, der ebenfalls um die Achse 13 schwenkbar ist.

Auf der in Fig. 3 gezeigten Seite der Antriebsvorrichtung befindet sich ein zweiter Freilauf 27. Dieser kann ebenfalls wie in Fig. 2 gezeigt ausgebildet sein. Dessen Innenteil 28 ist wiederum mit dem in Fig. 3 durch den Freilauf 27 verdeckten Speisezylinder 20 fest und dessen Aussenteil 29 ist mit einer Halterung 30 fest verbunden. Eine Schubstange 31 ist wiederum kurbelartig mit den Teilen 25 und 30 verbunden.

Zur Erläuterung der Arbeitsweise sei angenommen, dass sich die Antriebsvorrichtung für den Speisezylinder, d.h. der Träger 11 mit den von ihm getragenen, in Fig. 1 und 3 gezeigten Teilen, in seiner hintern Position befinde. In dieser ist die Zange stets geschlossen. Falls sich die Antriebsvorrichtung in ihrer vorderen Position befindet, ist die Zange stets offen. Dieser letztere Zustand ist in Fig. 1 und 3 strichliert gezeichnet und für die Arme mit 12′, 25′, die Oberzange mit 14′, die Halterungen mit 19′, 30′ und die Schubstangen mit 21′ und 31′ bezeichnet.

Bei der Vorwärtsbewegung der Antriebsvorrichtung bzw. des Trägers 11 wird die Zange geöffnet, indem der Arm 12 um die Schwenkachse 13 nach oben in die Position 12′ verschwenkt wird. Bei diesem Schwenken wird, unter Bezugnahme auf Fig. 1, die Schubstange 21 mitgenommen und in die strichliert gezeichnete Lage 21′ bewegt. Dadurch wird auch die Halterung 19 in ihre strichliert gezeichnete Lage 19′ verdreht. Dabei wird der mit der Halterung 19 feste Aussenteil 17 des Freilaufs 15 mitgedreht, d.h. im Gegenuhrzeigersinn rotiert. Wie aus Fig. 2 ersichtlich ist, ergibt sich dabei ein Verklemmen der Klemmkörper 18, so dass auch der Innenteil 16 des Freilaufs 15 und damit der mit ihm feste Speisezylinder 20 mitgenommen werden. Damit bewirkt der letztere einen Vorschub der nicht gezeichneten Faservorlage in der Richtung nach vorne (d.h. in Fig. 1 nach rechts).

Wenn anschliessend eine Rückbewegung des Trägers 11, d.h. der Antriebsvorrichtung stattfindet, so erfolgt gleichzeitig ein Schliessen der Zange, wobei der Arm 12 um die Achse 13 nach unten geschwenkt wird. Bei diesem Vorgang drückt die Schubstange 21 die Halterung 19 in ihre Ausgangslage nach unten. Dadurch wird der Aussenteil 17 im Uhrzeigersinn gedreht, wodurch die Klemmkörper 18 an die in Fig. 2 gezeigten, abfallenden Partien 23 heranbewegt werden. Dort besitzen sie mehr Platz, d.h. etwas freies Spiel, so dass sie keiner Klemmwirkung ausgesetzt sind. Damit wird auf den Innenteil 16 keine Drehkraft aufgeübt, so dass dieser und damit der Speisezylinder 20 von der Bewegung des Armes 12 nach unten, d.h. beim Schliessen der Zange, unbeeinflusst bleiben.

Nachdem die Träger 11 sich wieder in ihrer hinteren Position befinden und die Zange wieder geschlossen ist, findet der Kämmvorgang statt. Daraufhin wiederholt sich der beschriebene Arbeitsvorgang. Es ist ersichtlich, dass mit jeder Vorwärtsbewegung des Trägers 11 schrittweise eine Speisebewegung stattfindet, so dass eine Vorlaufspeisung vorliegt:

Bezugnehmend auf Fig. 3 sei festgestellt, dass der ebenfalls mit Klemmkörpern 43 ausgestattete Freilauf 27 im Vergleich zu Fig. 2 in umgekehrtem Drehsinn wirksam bzw. unwirksam sein muss. Dies ist in Fig. 3 durch die Form der Innenfläche des Aussenteils 29 angedeutet. Bei der Vorwärtsbewegung der Träger 11, was bei dieser Fig. eine Bewegung nach links ist, und wobei eine Schwenkung des Arms 25 in seine Position 25′ und der Oberzange 14 ihre offene Stellung 14′ stattfindet, wird die Schubstange 31 in die strichliert gezeichnete Lage 31′ bewegt. Dabei wird die Halterung 30 mitgenommen und dreht dabei den Aussenteil 29 des Freilaufs entgegen der Mitnahmerichtung desselben, d.h. im Leergang. Daher wird dabei der Speisezylinder 20 nicht bewegt.

Bei der anschliessend erfolgenden Rückbewegung des Trägers 11 wird der Arm 25 um die Schwenkachse 13 aus seiner Position 25′ wieder in seine Ausgangsposition zurückgedreht und die Oberzange 14 wieder in ihre geschlossene Position gebracht. Dabei bewegen sich auch die Schubstange 31 und die Halterung 30 wieder aus ihren Positionen 31′ und 30′ in ihre Ausgangslage zurück. Der Aussenteil wird dabei in der Mitnahmerichtung des Freilaufs 27, d.h. gemäss Fig. 3 im Uhrzeigersinn, rotiert und der Speisezylinder 20 vom mitgenommenen Innenteil 28 im Uhrzeigersinn gedreht, so dass ein Schub der Faservorlage nach vorn, d.h. gemäss Fig. 3 nach links, stattfindet. Bei vollendeter Rückbewegung der Oberzange 14 tritt das Klemmen der Fasern durch die Kämmaschinenzange ein und findet anschliessend die Kämmbewegung statt. Bei der gemäss Fig. 3 erfolgenden Arbeitsweise findet somit bei jeder Rückwärtsbewegung der Antriebseinrichtung schrittweise eine Speisebewegung statt, was einer Rücklaufspeisung entspricht.

Wenn bei der Antriebsvorrichtung gemäss Fig. 1 und 3 die Schubstange 21 eingestzt und die Schubstange 31 ausser Betrieb gesetzt ist, so arbeitet diese mit Vorlaufspeisung. Bei umgekehrtem Einsatz liegt Rücklaufspeisung vor. Sind beide Stangen 21 und 31 gleichzeitig eingesetzt, so finden zwischen zwei aufeinanderfolgenden Schliessbewegungen der Kämmaschinenzange, d.h. zwischen zwei aufeinanderfolgenden Kämmbewegungen zwei Bewegungen der Speisewalze 20 und damit zwei Schübe der Faservorlage statt. Auf diese Weise lässt sich die Menge des pro Kämmbewegung vorgelegten Fasermaterials variieren.

Mit dieser Einrichtung ist ein Verfahren durchführbar wobei der während eines Kammspieles erforderliche und vorbestimmte Speisebetrag anteilig auf die Vor- und die Rücklaufbewegung der Zange aufgeteilt werden kann. Die Speisung erfolgt somit quasi kontinuierlich und verringert durch die niedrigere Transportgeschwindigkeit die Belastung der Antriebe, bzw. der Speisewalze. Je nach Wunsch kann der anteilige Speisebetrag vorgewählt werden.

Ein anderes Beispiel des Vorgehens zum Erzielen einer solchen Variation der Menge des pro Kämmvorgang gelieferten Fasermaterials sei anhand der Fig. 3 erläutert. Bei diesem Beispiel sind am Arm 25 drei verschiedene Fixierungsstellen 32, 33, 34 vorgesehen, an denen das in Fig. 3 obere Ende der Schubstange 31 befestigt werden kann. Diese Fixierstellen haben unterschiedliche Entfernungen von der Schwenkachse 13, so dass sie sich bei den Schwenkbewegungen des Armes 25 um veschieden grosse Wege bewegen und somit verschieden grosse Schübe bewirken.

Auch die winkelmässige Positionierung der Halterung 30 und die radiale Entfernung der Befestigung der Schubstange 31 an der Halterung 30 von der Drehachse des Freilaufs können zur Variation der Hübe herbeigezogen werden.

Gemäss dem im vorhergehenden gezeigten Beispiel ist an jedem Ende des Speisezylinders 20 ein Freilauf 15, 27 vorhanden. Es ist jedoch auch möglich, nur einen einzigen solchen vorzusehen. Eine solche Ausführungsform ist in Fig. 4 gezeigt. Gemäss dieser ist ein nicht gezeigter Speisezylinder wiederum mit dem Innenteil 35 eines Freilaufs 36 fest zusammengebaut. Zwei Halterungen 37, 38, welche bezüglich der Drehachse 48 des Freilaufs 36 einander gegenüberliegen, sind fest mit dem Aussenteil 39 des Freilaufs 36 verbunden. Die Halterung 37 ist mittels einer Schubstange 40 und die Halterung 38 mittels einer Schubstange 41 mit einem Arm 42 gekoppelt. Dieser trägt wiederum, zusammen mit einem zweiten Arm, eine Oberzange 14 und ist um eine Schwenkachse 13 schwenkbar. Die verschwenkten Positionen sind wiederum strichliert gezeichnet. Die Vorwärtsbewegung der Antriebsvorrichtung bzw. des Trägers 11 erfolgt nach rechts.

Zur Beschreibung der Wirkungsweise sei angenommen, dass der Freilauf 36 auch hier von der in Fig. 2 gezeigten Art sei und dass abwechslungsweise eine der Stangen 40, 41 montiert und die andere demontiert oder auf andere Weise unwirksam gemacht sei. Damit ist ersichtlich, dass beim Aufwärtsbewegen der Oberzange 14, d.h. bei der Bewegung des Trägers 11 nach rechts, durch Ziehen an der Stange 40 der Speisezylinder gedreht und beim nachfolgenden Absenken der Oberzange 14, d.h. des Armes 42, der Freilauf 36 den Speisezylinder nicht gedreht wird. Somit liegt bei montierter Stange 40 eine Vorlaufspeisung vor. Bei ausser Betrieb gesetzter Stange 40 und eingesetzter Stange 41 dreht sich bei der Aufwärtsbewegung der Oberzange 14 der Freilauf 36 im Leerlauf und bei der Abwärtsbewegung der Oberzange 14 dreht die Stange 41 über die Halterung 38 den Aussenring 17 und damit auch den Speisezylinder entgegen dem Uhrzeigersinn. Damit liegt in diesem Fall eine Vorlaufspeisung vor.

Es ist ersichtlich, dass zum Wechseln von der Vorlauf- zur Rücklaufspeisung und umgekehrt gemäss Fig. 1, 3 die Schubstangen 21 und 31 und gemäss Fig. 4 die Schubstangen 40 und 41 wechselweise in Betrieb und ausser Betrieb sein müssen.

Es sei noch bemerkt, dass es beispielsweise auch möglich ist, bei einer den Fig. 1 und 3 entsprechenden Anordnung die Halterungen 19 und 30 an den Innenteilen 16, 28 und den Speisezylinder 20 an den Aussenteilen 17, 29 zu befestigen.

Beim in Fig. 2 gezeigten Freilauf wird in der Praxis der für die Klemmkörper 18 im Leerlauf vorhandene Raum, d.h. das Spiel für die Klemmkörper 18, knapper bemessen, als dies Fig. 2 zeigt. Dabei sind die Platzverhältnisse derart, dass bei den Klemmkörpern 18 nur in der Position, in welcher sie sich in unmittelbarer Nähe der Kante 44 befinden, rundherum ein kleines Spiel vorhanden ist. Damit wird erreicht, dass der in der Einführung erwähnte, beim Wechsel von der Leerlaufposition zur Klemmposition und umgekehrt auftretende Leerweg sehr klein ist.

Ein weiterer, handelsüblicher Freilauf, welcher wegen des kleinen Speisebetrags vorteilhaft und zudem kostengünstig ist, ist in Fig. 5 gezeigt. Er umfasst wiederum einen Innenteil 45, einen Aussenteil 46 und zwischen diesen angebrachte Klemmkörper 47.

Wird der Aussenteil 46 im Gegenuhrzeigersinn gedreht, so werden die Körper 47 in ihre aufrechte Lage gedrückt, wodurch diese sich mit den Teilen 45, 46 verklemmen.

In Fig. 6 wird eine weitere Ausführungsvariante aufgezeigt, wobei anstelle des Hebels 31 und der Halterung 30 (Fig. 3) zwei Zahnsegmente 49 und 50 die mechanische Verbindung zwischen dem Freilauf, bzw. der Kupplung 27 und dem Arm 25 herstellen. Das Zahnsegment 49 ist hierbei auf dem Aussenteil 29 befestigt und steht mit einem Zahnsegment 50 im Eingriff, welches koaxial zur Achse 13 mittels Schrauben 51 in Umfangsrichtung verschiebbar befestigt ist. Durch diese Verschiebemöglichkeit ist ein Eingriffszeitpunkt einstellbar, ab welchem der Eingriff in das Zahnsegment 49 erfolgen soll. Dies wiederum ergibt ein Mass des Speisebetrages.

In der gezeigten Stellung befindet sich die Zange in der hinteren Stellung, d.h. die bis zu dieser Stellung erfolgte Bewegung des Zahnsegments 50 bzw. 49 hat eine Speisung über den Speisezylinder im Rücklauf vorgenommen.

Es ist auch möglich, auf der gegenüberliegenden Lagerung der Speisewalze eine gleiche Ausbildung von einem Freilauf 27 und Zahnsegmenten 49, 50 unter Zwischenschaltung eines Zwischenrades zwischen den Zahnsegmenten vorzusehen, um eine Speisung im Vorund Rücklauf durchzuführen.

## Patentansprüche

1. Antriebvorrichtung für den Speisezylinder (20) einer Kämmaschine, wobei die Kämmaschinenzange während eines Kammspiels eine Hin- und Herbewegung ausführt und in einer vorderen Stellung offen und einer hinteren Stellung geschlossen ist und das Öffnen und Schliessen der Kämmaschinenzange durch Schwenkbewegungen einer an den einen Enden schwenkbarer Arme (12, 25, 42) befestigten Oberzange (14) erfolgt und, zum Erzeugen einer schrittweisen Speisebewegung des Speisezylinders (20), der eine der schwenkbaren Arme (12, 25, 42) über eine Kupplung (15, 21; 27, 31; 36, 40, 41) mit einem Ende des Speisezylinders (20) gekuppelt ist, und die Kupplung (15, 21; 27, 31; 36, 40, 41) nur für die in der einen Richtung erfolgenden Schwenkbewegungen wirksam ist, dadurch gekennzeichnet, dass die Kupplung (15, 21; 27, 31; 36, 40, 41) einen Freilauf (15, 27, 36) mit einem Innenteil (16, 28, 35, 45), mit einem Aussenteil (17, 29, 39, 46) und mit sich zwischen diesen befindlichen Klemmkörpern (18, 43, 47), umfasst, wobei der eine dieser Teile mit dem einen Ende des Speisezylinders (20) und der andere dieser Teile mit einer Halterung (19, 30, 37, 38) fest ist, und dass die Kupplung zusätzlich eine Schubstange (21, 31, 40, 41) umfasst, welche kurbelartig mit dem einen Arm (12, 25, 42) und mit der Halterung (19, 30, 37, 38) befestigt ist.

2. Vorrichtung nach Anspruch 1, dadurch gekennzeichnet, dass der Speisezylinder (20) an jedem seiner Enden mit einem Arm (12, 25) gekuppelt ist, wobei zusätzlich zur ersten Kupplung (15, 21) eine mit dem zweiten Ende des Speisezylinders (20) gekuppelte zweite Kupplung (27, 31) vorgesehen ist, dass die erste Kupplung (15, 21) bei den Öffnungsbewegungen und die zweite Kupplung (27, 31) bei den Schliessbewegungen der Kämmaschinenzange wirksam ist und dass wahlweise eine der Kupplungen (15, 21; 30, 31) oder beide Kupplungen (15, 21; 30, 31) in Betrieb gesetzt ist bzw. sind.

3. Vorrichtung nach Anspruch 1, dadurch gekennzeichnet, dass der Aussenteil (39) des Freilaufs (36) mit zwei Halterungen (37, 38) versehen ist, welche bezüglich der Drehachse (48) des Freilaufs (36) gegenüberliegend angeordnet sind, dass mit den Halterungen (37, 38) und dem Arm (42) die im Anspruch 1 genannte (40), bzw. eine zweite Schubstange (41) kurbelartig verbunden sind, dass bei den Oeffnungsbewegungen der Zange (14) eine Zugkraft auf die eine Halterung (37) und bei den Schliessbewegungen der Zange (14) eine Stosskraft auf die zweite Halterung (38) vorhanden ist und wahlweise die eine Schubstange (40) oder die andere Schubstange (41) in Betrieb gesetzt ist.

4. Vorrichtung nach Anspruch 1, dadurch gekennzeichnet, dass durch geeignete Wahl der Position der Halterung (30) und/oder der Befestigungsstelle (32, 33, 34) der Schubstange (31) am Arm (25) die Grösse der Hübe des Speisezylinders (20) veränderbar ist.

5. Vorrichtung nach Anspruch 1, dadurch gekennzeichnet, dass der Innenteil (16, 28, 35) des Freilaufs (15, 27, 36) koaxial zum Speisezylinder (20) angebracht ist.

6. Antriebsvorrichtung für den Speisezylinder (20) einer Kämmaschine, wobei die Kämmaschinenzange während eines Kammspiels eine Hin- und Herbewegung ausführt und in einer vorderen Stellung offen und einer hinteren Stellung geschlossen ist und das Öffnen und Schliessen der Kämmaschinenzange durch Schwenkbewegungen einer an den einen Enden schwenkbarer Arme (25) befestigten Oberzange (14) erfolgt und zum Erzeugen einer schrittweisen Speisebewegung des Speisezylinders (20), der eine der schwenkbaren Arme (25) über eine Kupplung (27, 49, 50) mit einem Ende des Speisezylinders (20) gekuppelt ist und die Kupplung (27, 49, 50) nur für die in der einen Richtung erfolgten Schwenkbewegungen wirksam ist, dadurch gekennzeichnet, dass die Kupplung (27, 49, 50) einen Freilauf (27) mit einem Innenteil (28), mit einem Aussenteil (29) und mit sich zwischen diesem befindlichen Klemmkörpern (18, 43, 47) umfasst, wobei der eine dieser Teile mit dem einen Ende des Speisezylinders (20) und der andere dieser Teile mit einem Zahnsegment (48) versehen ist und dass die Kupplung zusätzlich ein weiteres Zahnsegment (50) umfasst, welches mit dem einen Arm (25) verbunden ist und mit dem ersten Zahnsegment (49) im Eingriff steht oder in Eingriff bringbar ist.

7. Vorrichtung nach Anspruch 6, dadurch gekennzeichnet, dass das mit dem einen Arm (25) verbundene Zahnsegment (50) koaxial zur Schwenkachse (13) des Armes (25) befestigt ist.

8. Vorrichtung nach Anspruch 7, dadurch gekennzeichnet, dass das Zahnsegment (50) lösbar und verschwenkbar um die Schwenkachse (13) befestigt ist.

9. Verfahren zum schrittweisen Zuführen einer vorbestimmten Länge eines Faservlieses bei einem Kammspiel einer Kämmaschine über einen Speisezylinder, der in einer einen Vorlauf- und eine Rücklaufbewegung ausführenden Kämm-maschinenzange gelagert ist und durch das Öffnen oder Schliessen der Kämmaschinenzange schrittweise Speisebewegungen ausführt, dadurch gekennzeichnet, dass die vorbestimmte Länge des Speisebetrages eines Kammspiels anteilig durch das Öffnen und Schliessen der Kämmaschinenzange während des Vor- und Rücklaufs erfolgt.

10. Verfahren nach Anspruch 9, dadurch gekennzeichnet, dass der Anteil des Speisebetrages der Vor- und Rücklaufbewegung vorwählbar ist.

## Claims

1. Drive device for a feed roller (20) of a combing machine, whereby the comb nippers carry out a reciprocating movement during the comb nip, said nippers being open in a front position and closed in a rear position, whereby the opening and closing of said comb nippers is effected by the swivelling movements of a nipper knife (14) which is attached to arms (14, 25, 42) swivellable at their one end, and, for effecting a step-by-step feed movement of the feed roller (20), one of the swivellable arms (12, 25, 42) being coupled with one end of the feed roller (20) through a coupling means (15, 21; 27, 31; 36, 40, 41), and that the coupling means (15, 21; 27, 31; 36, 40, 41) only comes into effect for the swivelling movements occurring in the one direction, characterized in that the coupling means (15, 21; 27, 31; 36, 40, 41) comprises a free-wheel (15, 27, 36) with an inner part (16, 28, 35, 45), an outer part (17, 29, 39, 46) and clamping members (18, 43, 47) disposed between said two parts, whereby the one of these parts is rigidly connected to the one end of the feed roller (20) and the other of said parts is rigidly connected to the holding device (19, 30, 37, 38), and that the coupling means comprises in addition a connecting rod (21, 31, 40, 41), said rod being attached to the one arm (12, 25, 42) and the holding device (19, 30, 37, 38) in a crank-like manner.

2. Device in accordance with claim 1, characterized in that the feed roller (20) is coupled to an arm (12, 25) at both of its ends, whereby in addition to the first coupling means (15, 21) a second coupling means (27, 31) is provided at the other end of the feed roller (20), and that the first coupling means (15, 21) is active during the opening movements and the second coupling means (27, 31) is active during the closing movements and alternatingly one of the coupling means (15, 21; 30, 31) or both coupling means (15, 21; 30, 31) are in operation.

3. Device in accordance with claim 1, characterized in that the outer part (39) of the free-wheel (36) comprises two holding devices (37, 38) which are arranged opposite from one another with respect to the rotational axle (48) of the free-wheel (36), and that a connecting rod (40) mentioned in claim 1 or a second connecting rod (41) is connected in a crank-like manner with the holding devices (37, 38) and the arm (25), and that during the opening movements of the nippers (14) a tractive force acts upon the one holding device (37) and during the closing movements of said nippers an impact force acts upon the second holding device (38) and that either the one connecting rod (40) or the other connecting rod (41) is selectively put into operation.

4. Device in accordance with claim 1, characterized in that by suitable selection of the position of the holding device and/or the attachment position (32, 33, 34) of the connecting rod (31) on the arm, it is possible to set the size of the traverse of the feed cylinder (20).

5. Device in accordance with claim 1, characterized in that the inner part (16, 28, 35) of the free-wheel (15, 27, 36) is attached coaxially to the feed cylinder (20).

6. Drive device for a feed roller (20) of a combing machine, whereby the comb nippers carry out a reciprocating movement during the comb nip, said nippers being open in a front position and closed in a rear position, whereby the opening and closing of said comb nippers is effected by the swivelling movements of a nipper knife (14) which is attached to arms (25) swivellable at their one end, and, for effecting a step-by-step feed movement of the feed roller (20), one of the swivellable arms (25) being coupled with one end of the feed roller (20) through a coupling means (27, 49, 50), and that the coupling means (27, 49, 50) only comes into effect for the swivelling movements occurring in the one direction, characterized in that the coupling means (27, 49, 50) comprises a free-wheel (27) with an inner part (28), an outer part (29) and clamping members (18, 43, 47) disposed between said two parts, whereby the one of these parts is connected to the one end of the feed roller (20) and the other of said parts is provided with a toothed segment (48) and that the coupling means comprises in addition a further toothed segment (50) connected to the one arm (25), whereby said second toothed segment mates with the first toothed segment (49) or may be brought to mate with said first toothed segment.

7. Device in accordance with claim 6, characterized in that the toothed segment (50) connected to the one arm (25) is attached coaxially to the swivelling axle (13) of the arm (25).

8. Device in accordance with claim 7, characterized in that the toothed segment (50) is detachably attached and swivellable about the swivelling axle (13).

9. Method for the step-by-step feed of a predetermined length of a fibre fleece in a combing nip of a combing machine through a feed cylinder, said cylinder being held in comb nippers carrying out a forward and reverse movement and carrying out step-bystep feed movements by the opening and closing of the combing nippers, characterized in that the predetermined length of the amount of feed of a combing nip takes place proportionally by the opening and closing of the comb nippers during the forward and reverse movement.

10. Method in accordance with claim 9, characterized in that the share of the amount of feed in the forward and reverse movement is selectable beforehand.

## Revendications

1. Dispositif d'entraînement du cylindre d'alimentation (20) d'une peigneuse, dans lequel la pince de peigneuse effectue un mouvement de va-et-vient pendant un cycle de peignage, et est ouverte dans une position avancée et fermée dans une position reculée, et l'ouverture et la fermeture de la pince de peigneuse sont réalisées par des mouvements pivotants d'une pince supérieure (14) fixée sur l'une des extrémités des bras pivotants (12, 25, 42), et l'un des bras pivotants (12, 25, 42) est accouplé avec une extrémité du cylindre d'alimentation (20) par un accouplement (15, 21; 27, 31; 36, 40, 41), afin de produire un mouvement d'alimentation pas à pas du cylindre d'alimentation (20), et l'accouplement (15, 21; 27, 31; 36, 40, 41) n'est agissant que pour les mouvements pivotants s'effectuant dans l'une des direction, caractérisé par le fait que l'accouplement (15, 21; 27, 31; 36, 40, 41) comprend une roue libre (15, 27, 36) avec une partie intérieure (16, 28, 35, 45), une partie extérieure (17, 29, 39, 46) et avec des corps de serrage (18, 43, 47) situés entre ces parties, et où l'une de ces parties est fixée avec l'une des extrémités du cylindre d'alimentation (20) et l'autre de ces parties est fixée avec une attache (19, 30, 37, 38), et que l'accouplement comprend en outre une tige de course (21, 31, 40, 41) qui est fixée comme un vilebrequin avec l'un des bras (12, 25, 42) et avec l'attache (19, 30, 37, 38).

2. Dispositif selon revendication 1, caractérisé par le fait que le cylindre d'alimentation (20) est accouplé à chacune de ses extrémités avec un bras (12, 25), et où, en plus du premier accouplement (15, 21), un deuxième accouplement (27, 31) est prévu accouplé avec la deuxième extrémité du cylindre d'alimentation (20), que le premier accouplement (15, 21) agit lors des mouvements d'ouverture et le deuxième accouplement (27, 31) lors des mouvements de fermeture de la pince de peigneuse, et que, au choix, un des accouplements (15, 21; 30, 31) ou les deux accouplements (15, 21; 30, 31) est respectivement sont mis en action.

3. Dispositif selon revendication 1, caractérisé par le fait que la partie extérieure (39) de la roue libre (36) est pourvue de deux attaches (37, 38) qui sont disposées face à face par rapport à l'axe de rotation (48) de la roue libre (36), que la tige de course (40), citée dans la revendication 1, respectivement une deuxième tige de course (41) sont accouplées à la manière d'un vilebrequin avec les attaches (37, 38) et le bras (42), que, lors des mouvements d'ouverture de la pince (14), il se produit une force de traction qui agit sur l'une des attaches (37), et, lors des mouvements de fermeture de la pince (14), il se produit une force de poussée sur la deuxième attache (38), et que, au choix, l'une des tiges de course (40) ou l'autre tige de course (41) est mise en action.

4. Dispositif selon revendication 1, caractérisé par le fait que l'importance de la course du cylindre d'alimentation (20) peut être variée par un choix approprié de la position de l'attache (30) et/ou du lieu de fixation (32, 33, 34) de la tige de course (31) sur le bras (25).

5. Dispositif selon revendication 1, caractérisé par le fait que la partie intérieure (16, 28, 35) de la roue libre (15, 27, 36) est disposée d'une manière coaxiale par rapport au cylindre d'alimentation (20).

6. Dispositif d'entraînement du cylindre d'alimentation (20) d'une peigneuse, dans lequel la pince de peigneuse effectue un mouvement de va-et-vient pendant un cycle de peignage, et est ouverte dans une position avancée et fermée dans une position reculée, et l'ouverture et la fermeture de la pince de peigneuse sont réalisées par des mouvements pivotants d'une pince supérieure (14) fixée sur l'une des extrémités des bras pivotants (25), et l'un des bras pivotants (25) est accouplé avec une extrémité du cylindre d'alimentation (20) par un accouplement (27, 49, 50), afin de produire un mouvement d'alimentation pas à pas du cylindre d'alimentation (20), et l'accouplement (27, 49, 50) n'est agissant que pour les mouvements pivotants s'effectuant dans l'une des direction, caractérisé par le fait que l'accouplement (27, 49, 50) comprend une roue libre (27) avec une partie intérieure (28), une partie extérieure (29) et avec des corps de serrage (18, 43, 47) situés entre ces parties, et où l'une de ces parties est fixée avec l'une des extrémités du cylindre d'alimentation (20) et l'autre de ces parties est pourvue d'un segment denté (48), et que l'accouplement comprend en outre un segment denté supplémentaire (50) qui est relié avec l'un des bras (25) et qui engrène le premier segment denté (49) ou peut être mis en engrènement avec celui-ci.

7. Dispositif selon revendication 6, caractérisé par le fait que le segment denté (50) relié avec l'un des bras (25) est fixé d'une manière coaxiale par rapport à l'axe de pivotement (13) du bras (25).

8. Dispositif selon revendication 7, caractérisé par le fait que le segment denté (50) est fixé d'une manière détachable et pivotante autour de l'axe de pivotement (13).

9. Procédé pour réaliser une alimentation pas à pas d'une longueur prédéterminée d'une nappe de fibres pendant un cycle de peignage d'une peigneuse à l'aide d'un cylindre d'alimentation qui est maintenu dans une pince de peigneuse effectuant un mouvement d'avance et de recul, et, par l'ouverture ou la fermeture de la pince de peigneuse réalisant des mouvements d'alimentation pas à pas, caractérisé par le fait que la longueur prédéterminée de la quantité d'alimentation pendant un cycle de peignage se fait en partie par l'ouverture et la fermeture de la pince de peigneuse pendant l'avance et le recul.

10. Procédé selon revendication 9, caractérisé par le fait que la portion de la quantité d'alimentation du mouvement d'avance et de recul peut être choisie au préalable.
